# EUROPÄISCHE PATENTSCHRIFT

(11) **EP 0 306 682 B1**
(45) Veröffentlichungstag und Bekanntmachung des Hinweises auf die Patenterteilung: **09.12.1992**
(21) Anmeldenummer: 88112088.5
(22) Anmeldetag: 27.07.1988
(51) Int. Cl.: B41F 21/10, B41F 25/00, B41F 21/00

(54) **Vorrichtung zum Fördern von Bogen durch die Druckzone von Gummizylinder und Druckzylinder einer Bogenrotationsdruckmaschine**
Device for conveying sheets through the printing zone between the offset cylinder and the impression cylinder in a rotary sheet-fed printing press
Dispositif de transport de feuilles à travers la zone d'impression entre le cylindre presseur et le cylindre de contre-pression d'une presse rotative à feuilles

(30) Priorität: 10.09.1987 DE 3730386
(43) Veröffentlichungstag der Anmeldung: 15.03.1989
(73) Patentinhaber: M.A.N.-ROLAND Druckmaschinen Aktiengesellschaft, 63012 Offenbach (DE)
(72) Erfinder: Simeth, Claus, Dipl.-Ing., D-6050 Offenbach / Main (DE)
(74) Vertreter: Marek, Joachim, Dipl.-Ing.

(56) Entgegenhaltungen:
- DE-A- 2 836 098
- DE-A- 3 542 649
- DE-C- 544 300
- DE-C- 545 919
- DE-U- 7 227 231
- US-A- 3 355 639

## Beschreibung

Die Erfindung betrifft eine Vorrichtung zum Fördern von Bogen durch die Druckzone von Gummizylinder und Druckzylinder einer Bogenrotationsdruckmaschine nach dem Oberbegriff des ersten Patentanspruches.

Aus der DE-PS 3 220 364 ist eine Vorrichtung zum Fördern von Bogen durch die Druckzone von Zylindern, insbesondere Gummizylindern einer Bogendruckmaschine bekannt, bei der ein Greifersystem durch vorgebbare Federkraft schwenkbar um eine Drehachse am Druckzylinder gelagert ist und das Greifersystem am Zylinder gegen eine Anlagefläche verriegelbar und nach Durchlaufen der Druckzone wieder entriegelbar ist, so daß die von dem Greifersystem auf den Bogen ausübbare Zugspannung durch die Federkraft regulierbar ist. Von Nachteil ist bei dieser Vorrichtung, daß die Bogenspannung durch die Federkraft nur im Bereich des Druckzylinders maximal bis zur folgenden Greiferübergabe aufrecht erhalten werden kann. Nach der Übergabe an Greifersysteme der den Bogen übernehmenden Bogenabnahmetrommel oder dgl. ist diese Federwirkung nicht mehr gegeben, obwohl sich längere Bogen noch immer in der Druckzone befinden.

Es sind zwar bereits auch Vorrichtungen bekannt, die nach Übergabe des Bogens an die Greifersysteme der Bogenabnahmetrommel den Bogen unter Spannung halten, also in jener Phase, in der die eigentlichen Längendifferenzen und die Abrißstreifen am Bogenende entstehen (siehe z.B. DE-PS 2 111 049, DE-PS 2 017 417). Letztgenannte Vorrichungen wirken aber erst nach Übergabe des Bogens an die Greifersysteme der Bogenabnahmetrommel oder dgl. und nicht bereits während der Förderung des Bogenanfangs durch die Druckzone.

Aus dem DE-GM 7 227 231 ist eine Blasleiste bekannt, die in dem zwickelförmigen Raum zwischen Gummi- und Druckzylinder auf der Seite des auslaufenden bedruckten Bogens im Bereich des Abrißwinkels angeordnet ist und Druckluft zwischen dem Gummizylinder und den Bogen einbläst. Diese Blasvorrichtung wirkt aber nicht mit einer federnden Abdeckung auf dem Druckzylinder zusammen.

Aus der DE-PS 3 542 649 ist bereits eine flexible Folienbespannung bekannt. Diese Bespannung wirkt mit einem Rolladenaufzug zusammen, der am Druckanfang im Inneren eines Druckzylinders auf eine Wickelvorrichtung zum Einstellen auf unterschiedliche Bogenformate aufwickelbar ist, so daß das wenig über das Ende des Aufzuges überstehende Bogenende ungehindert von auf der nachgeordneten Wendeltrommel angeordneten mechanischen Greifern am Druckzylinder erfassbar ist. Dieser rolladenähnliche Aufzug mit Folienbespannung ist aber zum Druckende hin relativ fest geführt und nicht lose angeordnet. Außerdem wirkt er nicht mit einer kraftschlüssigen Anpreßvorrichtung zusammen.

Der Erfindung liegt somit die Aufgabe zugrunde, eine Vorrichtung genannter Gattung so auszubilden, daß durch ein federndes, im Bereich des Druckzylinders wirkendes Element plötzliche Änderungen der Bogenspannung von Druckanfang bis Druckende auch nach Übergabe des Bogens von den Greifersystemen des Druckzylinders an die Greifersysteme der Bogenabnahmetrommel vermieden werden.

Diese Aufgabe wird durch die kennzeichenden Merkmale des ersten Patentanspruches gelöst. Weiterbildungen der Erfindung ergeben sich aus den Unteransprüchen in Verbindung mit der Zeichnung und der Beschreibung.

In einer besonderen Ausgestaltung der Erfindung wird dem federnden Stahlband eine kraftschlüssige Bogenanpreßvorrichtung, wie z.B. eine Blasleiste zugeordnet.

Der Vorteil der Erfindung besteht darin, daß sowohl ein beruhigter Einlauf eines bedruckten Bogens in die Druckzone erreichbar ist, wodurch Wellenbildung sowie Flattern der Bogen bzw. Abklatschdoublieren und Abschmieren des Bogens vermieden wird. Außerdem wird das gleichmäßige Ablösen des bedruckten Bogens vom Gummizylinder bei minimalem Abrißwinkel erreicht, wodurch die Gefahr der Abrißstreifenbildung gemildert wird.

Die Erfindung wird nachstehend anhand einer Zeichnung in einem Ausführungsbeispiel näher erläutert.

Es zeigt:
- Fig. 1: die erfindungsgemäße Vorrichtung an einer Mehrfarbenbogenrotations-Offsetdruckmaschine mit einem 5-Zylinder-Doppeldruckwerk und einem um eine Bogenabnahmetrommel geführten Kettenförderer,
- Fig. 2: den Druckzylinder nach Fig. 1 in vergrößerter Darstellung, als Ausschnitt,
- Fig. 3: die Druckzone als Einzelheit zum Abbau der Druckspannung am Druckende,
- Fig. 4: die erfindungsgemäße Vorrichtung nach Fig. 1 in Verbindung mit elektrostatischen Aufladegeräten.

Das in Fig. 1 gezeigte Druckwerk 1 einer Mehrfarbenbogenrotations-Offsetdruckmaschine ist in herkömmlicher Weise aufgebaut und umfaßt zwei Platten-/Gummizylinderpaare 2, 3 bzw. 4, 5. Ein dem Druckwerk 1 zugeführter Bogen 12, der z.B. von einem nicht dargestellten Bogenanleger oder einem vorgeschalteten gleichartigen Druckwerk kommen kann, wird um einen Druckzylinder 6 geführt, wobei er mit einem Zweifarbendruck versehbar ist. Der Bogen 12 wird mittels Greifersystemen 11 um den Druckzylinder 6 geführt bzw. mittels Greifersystemen 9 an einer Transportkette 8 um eine Bogenabnahmetrommel 10 herumgeführt und dabei durch die Druckzonen des Doppeldruckwerkes gefördert. Der Druckzylinder 6 weist in bekannter Weise Zapfen 17 auf.

Der Druckzylinder 6 ist mit einer federnden Abdeckung 7 bespannt. Diese federnde Abdeckung 7 liegt im Bereich zwischen Druckanfang und Druckende lose und flächig auf der geschlossenen Oberfläche des Druckzylinders 6 auf.

Die federnde Abdeckung 7 ist entweder am Druckanfang befestigt oder in einer Wickelvorrichtung 15 aufgehängt, deren Wickelwelle 16 im Druckzylinder 6 in Büchsen 18, 19 drehbar gelagert ist. Die federnde Abdeckung 7 ist in das Innere des Druckzylinders 6 dadurch am Druckanfang hineinziehbar, so daß die auf der Oberfläche des Druckzylinders 6 zur Anlage kommende Länge der federnden Abdeckung 7 in Abhängigkeit von dem zu verarbeitenden Bogenformat eingestellt werden kann, während bei fester Anordnung am Druckanfang keine Einstellung auf Bogenformat erfolgen kann.

Die zur Anlage kommende federnde Abdeckung 7 wird vorteilhafterweise so aufgewickelt, daß zwischen deren Ende und dem Ende des Bogens 12 stets ein Abstand a von wenigen Millimetern in Umfangsrichtung besteht. Dabei ist es gleichgültig, ob der Bogen 12 oder die federnde Abdeckung 7 die größere Länge aufweisen (Fig. 2 und 3).

Bevorzugt wird Stahl bzw. ein anderer Werkstoff mit vergleichbaren Federeigenschaften als elastische Abdeckung 7 verwendet, z.B. Federbandstahl mit gewisser Rückstellkraft. Von der Oberflächenstruktur ist der Werkstoff so gestaltet, daß er farbabstoßend, abriebfest und leicht zu reinigen ist. Außerdem soll er eine hohe Affinität zum Bedruckstoff besitzen.

Über eine mit einer Skala versehene Verstelleinrichtung kann die Wickelvorrichtung 15 von Hand oder gegebenenfalls auch motorisch über entsprechende und in der Zeichnung nicht dargestellte Stelleinrichtungen in die geforderte Position gebracht werden.

Die federnde Abdeckung 7 kann auch leicht vormagnetisiert sein, so daß geringe Haftungskräfte zum Druckzylinder 6 hin auftreten. Eine nicht dargestellte Verzahnung am Druckanfang der federnden Abdeckung 7 erleichtert die Einführung und Positionierung beim Einspannen.

Mit der federnden Abdeckung 7 wirkt eine kraftschlüssige Bogenanpreßvorrichtung zusammen, die als achsparallele Blasleisten 13 ausgebildet im zwickelförmigen Raum oberhalb des aus der Druckzone auslaufenden bedruckten Bogens 12 im Bereich des Abrißwinkels α angeordnet ist und zum Einblasen von Druckluft zwischen Gummizylinder 3 und dem Bogen 12 dienen.

Der an den Blasluftleisten 13 vorwählbare Druckluftstrom läßt sich zeitlich vorteilhaft durch ein über eine Eintourenwelle gesteuertes Ventil 20 und gegeneinander verdrehbare Steuerscheiben so steuern, daß die Druckluft nur in der Phase zwischen Druckanfang und Druckende eingeblasen wird.

Die prinzipielle Wirkungsweise der mit einer kraftschlüssigen Bogenanpreßvorrichtung in Form von Blasleisten 13 zusammenwirkenden Vorrichtung ist wie folgt:
Beim Verlassen der Druckzone 1 zwischen Gummizylinder 3 und Druckzylinder 6 wird der bedruckte Bogen 12 am Gummizylinder 3 von der federnden Abdeckung 7 getrennt. Der Bogen 12 wird zum Schwingen angeregt und von der sich relativ frei bewegenden federnden Abdeckung 7 sowohl gedämpft als auch gespannt, weil die federnde Abdeckung 7 ein wenig radial aus dem Umkreis der Oberfläche des Druckzylinders 6 austreten bzw. zum Kraftausgleich wieder eintreten kann. Es wird der gleiche elastische Effekt erzielt, wie bei einem stabilieren bzw. dickeren Bedruckstoff. Um möglichst weit vor der zweiten Druckzone des 5-Zylinder-Druckwerkes zwischen Gummizylinder 5 und Druckzylinder 6 ein die Bogenspannung regulierendes Zusammenspielen der federnden Abdeckung 7 mit dem aus der Druckzone 1 auslaufenden bedruckten Bogen 12 zu erreichen, wird ein frühzeitiger Kraftschluß zwischen beiden mit Hilfe von Blasluft 13 erzeugt.

Zunächst wird im Zusammenwirken von federnder Abdeckung 7 und kraftschlüssiger Bogenanpreßvorrichtung der Abrißwinkel α durch Blasluft möglichst dicht an die erste Druckzone verlegt und außerdem wird der beim Druckabgang sonst in der Druckzone auf den Bogen 12 wirkende hohe Kraftsprung der Druckspannung zwischen Gummizylinder 3 und Druckzylinder 6 von δ auf δ′ (siehe Fig. 3) allmählich abgebaut. Dadurch bricht die Druckspannung nicht schlagartig zusammen. Um letzteres zu verhindern, mußten bisher besondere Maßnahmen am Gummizylinder 3, z.B. Zurichten des Gummituches oder am Druckzylinder 6, z.B. Anschaukelung am Druckende, getroffen werden.

Durch das Zusammenspiel von federnder Abdeckung 7 und Blasleisten 13 wird auf diese Weise nicht nur ein ruhiger, doublierfreier (Abklatschdoublieren) Bogeneinlauf in die zweite Druckzone erzielt, sondern zugleich die Gefahr des Entstehens von Abrißstreifen am Bogenende wesentlich herabgesetzt.

Um den Druckabbau, d.h. den Kräfteverlauf noch günstiger zu gestalten, kann die Hinterkante der federnden Abdeckung 7 angeschrägt werden, so daß sich der Druck beim Druckabgang noch langsamer abbaut.

Die federnde Abdeckung 7 kann auch mit einer Blasleiste 21 kombiniert werden, die im zwickelförmigen Raum oberhalb des einlaufenden noch nicht bedruckten Bogens 12 zwischen Gummizylinder 3 und Druckzylinder 6 angeordnet ist. Hierdurch läßt sich ein beruhigter Bogeneinlauf auch in die erste Druckzone erreichen.

Der Kraftschluß läßt sich auch durch elektrostatische Kräfte zwischen Bogen 12 und der federnden Abdeckung 7 erzeugen (Fig. 4).

Hierzu ist vor der ersten Druckzone und oberhalb des Bogens 12′ ein positive Ionen erzeugender Ionisierungsstab 22 auf den Bogen 12′ zu dessen positiver Aufladung gerichtet. Der Druckzylinder 6 ist geerdet, wodurch der Effekt der elektrostatischen Haftung wegen Aufladung gegen Masse nur zur Hälfte zur Wirkung kommt.

Besser ist es, wenn die Abdeckung 7 gegenüber dem Druckzylinder 6 isoliert wird und vor der ersten Druckzone zwischen Bogen 12 und isolierter Abdeckung 7 außerdem ein negative Ionen erzeugender Ionisierungsstab 23 auf die isolierte Abdeckung 7 zu deren negativer Aufladung gerichtet wird.

Als isolierende Abdeckung 7 kann z.B. eine metallisierte Kunststoffolie verwendet werden. Zur Neutralisation des Bogens 12′ sind den beiden ungleichnamige Ladungen (+, -) erzeugenden Ionisierungsstäben 22, 23 Entionisierungsstäbe 24, 25 vorgeordnet, die auf den Bogen 12′ von unten bzw. von oben gerichtet sind, wobei beide z.B. mit geeigneter Wechselspannung gespeist werden. Diese Neutralisation der Ladungen schafft eindeutige Ausgangsverhältnisse für die spätere positive Aufladung des Bogens 12′. Zur Aufhebung des Kraftschlusses zwischen Bogen 12′ und Abdeckung 7 ist ein weiterer Entionisierungsstab 14 kurz vor der Übergabestelle des bedruckten Bogens 12′ an die Greifersysteme 9 der Bogenabnahmetrommel 10 angeordnet.

Die erforderlichen elektrischen Schaltungen sowie zugehörige Bauelemente zur Erzeugung elektrostatischer Aufladungen bzw. Entladungen eines Bogens oder bestimmter Druckmaschinenteile sind bereits allgemein bekannt. Derartige Schaltungen sind nicht Gegenstand der vorliegenden Erfindung.

### Bezugszeichenliste

- 1: Druckwerk
- 2: Plattenzylinder
- 3: Gummizylinder
- 4: Plattenzylinder
- 5: Gummizylinder
- 6: Druckzylinder
- 7: federnde Abdeckung
- 8: Transportkette
- 9: Greifersystem
- 10: Bogenabnahmetrommel
- 11: Greifersystem
- 12: Bogen
- 13: Blasleiste
- 14: Entionisierungsstab
- 15: Aufwickelvorrichtung
- 16: Wickelwelle
- 17: Zapfen
- 18: Buchse
- 19: Buchse
- 20: Ventil
- 21: Blasleiste
- 22: Ionisierungsstab
- 23: Ionisierungsstab
- 24: Ionisierungsstab
- 25: Ionisierungsstab

## Patentansprüche

1. Vorrichtung zum Fördern von Bogen durch die Druckzone von Gummizylinder (3, 5) und Druckzylinder (6) einer Bogendruckmaschine mittels Greifersystemen (11), wobei der Druckzylinder mit einem Stahlband bespannt ist,
**dadurch gekennzeichnet,**
daß das eine federnde Abdeckung (7) bildende Stahlband am Druckanfang befestigt ist und zum Druckende hin lose auf der geschlossenen Oberfläche des Druckzylinders (6) aufliegt.

2. Vorrichtung nach Anspruch 1,
**dadurch gekennzeichnet,**
daß die federnde Abdeckung (7) am Druckanfang in das Innere des Druckzylinders (6) hineinziehbar und dort auf eine Wickelvorrichtung (15) aufwickelbar ist, so daß die auf der Oberfläche des Druckzylinders (6) zur Anlage kommende Länge der federnden Abdeckung (7) auf das zu verarbeitende Bogenformat einstellbar ist.

3. Vorrichtung nach Anspruch 1 und 2,
**dadurch gekennzeichnet,**
daß die Länge der zur Anlage kommenden federnden Abdeckung (7) so eingestellt ist, daß zwischen derem Ende und dem Ende des Bogens (12) stets ein Abstand (a) in Umfangsrichtung besteht (Fig. 3).

4. Vorrichtung nach Anspruch 1 bis 3,
**dadurch gekennzeichnet,**
daß der federnden Abdeckung (7) eine kraftschlüssige Bogenanpreßvorrichtung zugeordnet ist.

5. Vorrichtung nach Anspruch 1 bis 4,
**dadurch gekennzeichnet,**
daß als kraftschlüssige Bogenanpreßvorrichtung achsparallele Blasleisten (13) im zwickelförmigen Raum oberhalb des aus der Druckzone auslaufenden, bedruckten Bogens (12) angeordnet sind.

6. Vorrichtung nach Anspruch 1 bis 5,
**dadurch gekennzeichnet,**
daß mindestens eine weitere Blasleiste (21) im zwickelförmigen Raum oberhalb des einlaufenden, noch nicht bedruckten Bogens (12) zwischen Gummizylinder (3) und Druckzylinder (6) angeordnet ist.

7. Vorrichtung nach Anspruch 1 bis 6,
**dadurch gekennzeichnet,**
daß auf einer Eintourenwelle zwei im Umfang gegeneinander verstellbare Steuerscheiben angordnet sind, die den Luftstrom so steuern, daß in Abhängigkeit vom Bogenformat Blasluft nur im Bereich von Bogenanfang bis Bogenende den Blasleisten (13) zuführbar ist.

8. Vorrichtung nach Anspruch 1 bis 4,
**dadurch gekennzeichnet,**
daß Aufladegeräte (22, 23) zur ungleichnamigen elektrostatischen Aufladung von Abdeckung (7) und Bogen (12) so im Bereich des Druckzylinders (6) vorgesehen sind, daß ein kraftschlüssiges Anpressen zwischen Abdeckung (7) und Bogen (12) durch elektrostatische Haftung während der Förderung durch die Druckzonen erfolgt.

9. Vorrichtung nach Anspruch 1 bis 4,
**dadurch gekennzeichnet,**
daß vor der ersten Druckzone und oberhalb des Bogens (12) ein positive Ionen erzeugender Ionisierungsstab (22) auf den Bogen (12) zu dessen positiver Aufladung gerichtet ist und daß der Druckzylinder (6) geerdet ist.

10. Vorrichtung nach Anspruch 1 bis 4, 8 und 9,
**dadurch gekennzeichnet,**
daß die Abdeckung (7) gegenüber dem Druckzylinder (6) isoliert ist und daß vor der ersten Druckzone zwischen Bogen (12) und isolierter Abdeckung (7) ein negative Ionen erzeugender Ionisierungsstab (23) auf die isolierte Abdeckung (7) zu deren negativer Aufladung gerichtet ist.

11. Vorrichtung nach Anspruch 1 bis 4 und 8 bis 10,
**dadurch gekennzeichnet,**
daß zur Neutralisation des Bogens (12) den ungleichnamige Ladungen erzeugenden Ionisierungsstäben (22, 23) Entionisierungsstäbe (24, 25) vorgeordnet sind, die auf den Bogen von unten bzw. von oben gerichtet sind.

12. Vorrichtung nach Anspruch 1 bis 4, sowie 8 bis 11,
**dadurch gekennzeichnet,**
daß zur Aufhebung der elektrostatischen Haftung von Bogen (12) und Abdeckung (7) ein Entionisierungsstab (14) kurz vor der Übergabestelle des bedruckten Bogens (12) an die Greifersysteme (9) der Bogenabnahmetrommel (10) angeordnet ist.

## Claims

1. Device for conveying sheets through the printing zone between blanket cylinder (3, 5) and impression cylinder (6) of a sheet printing press by means of gripper systems (11) wherein the impression cylinder is covered with a steel strip, characterised in that the steel strip forming a resilient cover (7) is fixed at the print start and towards the print end lies loosely on the closed surface of the impression cylinder (6).

2. Device according to Claim 1, characterised in that the resilient cover (7) can be pulled in at the print start into the interior of the impression cylinder (6) and there can be wound up on a winding device (15) so that the length of the resilient cover (7) which comes to lie on the surface of the impression cylinder (6) is adjustable to the sheet format to be worked with.

3. Device according to Claim 1 and 2, characterised in that the length of the resilient cover (7) which comes to lie against is so adjusted that between its end and the end of the sheet (12) there is always a distance (a) in the peripheral direction (Fig. 3).

4. Device according to Claims 1 to 3, characterised in that the resilient cover (7) has arranged thereto a force positive sheet pressing-on device.

5. Device according to Claims 1 to 4, characterised in that as force positive sheet pressing-on device axially parallel blowing bars (13) are arranged in the wedge shaped space above the printed sheet (12) emerging from the printing zone.

6. Device according to Claims 1 to 5, characterised in that at least a further blowing bar (21) is arranged in the wedge shaped space above the running-in not yet printed sheet (12) between blanket cylinder (3) and impression cylinder (6).

7. Device according to Claims 1 to 6, characterised in that on a one turn shaft there are arranged two control cams adjustable relative one to another which so control the air stream that, in dependence on the sheet format, compressed air is blown only in the region from the sheet beginning to the sheet end from the blowing bar (13).

8. Device according to Claims 1 to 4, characterised in that charging devices (22, 23) for the opposite sense electrostatic charging up of cover (7) and sheet (12) are so provided in the region of the impression cylinder (6) that a force positive pressing on results between the cover (7) and the sheet (12) by electrostatic adhesion during the conveying through the printing zone.

9. Device according to Claims 1 to 4, characterised in that prior too the first printing zone and above the sheet (12) there is directed a positive ion generating ionising bar (22) on the sheet (12) for charging up positive and that the impression cylinder (6) is earthed.

10. Device according to Claims 1 to 4, 8 and 9, characterised in that the cover (7) is insulated with respect to the impression cylinder (6) and that prior to the first printing zone between sheet (12) and insulated cover (7) there is directed a negative ion generating ionising bar (23) directed on to the insulating cover (7) for charging it up negatively.

11. Device according to Claims 1 to 4 and 8 to 10, characterised in that from neutralisation of the sheet, there are pre-arranged relative to the non-identical charging up generating ionising bars (22, 23) de-ionising bars (24, 25) which are directed against the sheet from below and from above respectively.

12. Device according to Claims 1 to 4 as well as 8 to 11, characterised in that for relieving the electrostatic adhesion from sheet (12) and cover (7) a de-ionising bar (14) is arranged shortly before the transfer position of the printed sheet (12) on to the gripper system (9) of the sheet take-off drum (10).

## Revendications

1. Dispositif de transport de feuilles dans la zone d'impression entre le cylindre porte-blanchet (3,5) et le cylindre d'impression (6) d'une imprimante à feuilles au moyen de systèmes de pinces (11), le cylindre d'impression étant recouvert d'une bande d'acier,
caractérisé en ce que la bande d'acier, formant un revêtement élastique (7), est fixée au début de l'impression et, vers la fin de l'impression, repose de façon lâche sur la surface fermée du cylindre d'impression (6).

2. Dispositif selon la revendication 1,
caractérisé en ce que le revêtement élastique (7) peut être introduit, au début de l'impression, à l'intérieur du cylindre d'impression (6) et, là, il peut être enroulé sur un dispositif d'enroulement (15), de sorte que la longueur du revêtement élastique (7), venant en appui sur la surface du cylindre d'impression (6), peut être réglée au format des feuilles à traiter.

3. Dispositif selon les revendications 1 et 2,
caractérisé en ce que la longueur du revêtement élastique (7) venant en appui est réglée de sorte que, entre son extrémité et l'extrémité de la feuille (12), il existe toujours une distance (a) en direction périphérique (figure 3).

4. Dispositif selon les revendications 1 à 3,
caractérisé en ce que, au revêtement élastique (7), est associé un dispositif de pressage des feuilles par adhérence.

5. Dispositif selon les revendications 1 à 4,
caractérisé en ce que, en tant que dispositif de pressage des feuilles par adhérence, des baguettes de soufflage parallèles à l'axe (13) sont agencées dans l'espace en forme de coin au-dessus de la feuille (12) imprimée, sortant de la zone d'impression.

6. Dispositif selon les revendications 1 à 5,
caractérisé en ce qu'au moins une autre baguette de soufflage (21) est agencée dans l'espace en forme de coin au-dessus de la feuille (12) entrant, non encore imprimée, entre le cylindre porte-blanchet (3) et le cylindre d'impression (6).

7. Dispositif selon les revendications 1 à 6,
caractérisé en ce que, sur un arbre à un tour, sont agencés deux disques de commande réglables l'un par rapport à l'autre sur la périphérie, qui commandent le flux d'air, de sorte que, selon le format des feuilles, de l'air soufflé peut être amené aux baguettes de soufflage (13) uniquement dans la zone s'étendant du début de la feuille à l'extrémité de la feuille.

8. Dispositif selon les revendications 1 à 4,
caractérisé en ce que des appareils de charge (22,23) pour la charge électrostatique de signes contraires du revêtement (7) et de la feuille (12) sont agencés dans la zone du cylindre d'impression (6), de façon à obtenir un pressage par adhérence entre le revêtement (7) et la feuille (12) par adhérence électrostatique pendant le transport dans les zones d'impression.

9. Dispositif selon les revendications 1 à 4,
caractérisé en ce que, avant la première zone d'impression et au-dessus de la feuille (12), une barre d'ionisation (22) engendrant des ions positifs est orientée vers la feuille (12) pour la charger positivement, et en ce que le cylindre d'impression (6) est relié à la masse.

10. Dispositif selon les revendications 1 à 4, 8 et 9,
caractérisé en ce que le revêtement (7) est isolé par rapport au cylindre d'impression (6), et en ce que, avant la première zone d'impression entre la feuille (12) et le revêtement isolé (7), une barre d'ionisation (23) engendrant des ions négatifs est orientée vers le revêtement isolé (7) pour le charger négativement.

11. Dispositif selon les revendications 1 à 4 et 8 à 10,
caractérisé en ce que, pour neutraliser la feuille (12), des barres de désionisation (24,25) sont agencées avant les barres d'ionisation (22,23) engendrant des charges de signes contraires, barres (24,25) qui sont orientées vers la feuille du haut ou du bas.

12. Dispositif selon les revendications 1 à 4, ainsi que 8 à 11,
caractérisé en ce que, pour supprimer l'adhérence électrostatique de la feuille (12) et du revêtement (7), une barre de désionisation (14) est agencée peu avant la position de transfert de la feuille imprimée (12) aux systèmes de pinces (9) du tambour de réception des feuilles (10).
